# EUROPÄISCHE PATENTSCHRIFT

(11) **EP 0 176 982 B1**
(45) Veröffentlichungstag und Bekanntmachung des Hinweises auf die Patenterteilung: **20.09.1989**
(21) Anmeldenummer: 85112292.9
(22) Anmeldetag: 27.09.1985
(51) Int. Cl.: G09B 19/00, A63B 69/00

(54) **Gerät zum Erlernen, Erleichtern und Üben des Tauchens von Kleinkindern in wassergefüllten Badewannen**
Apparatus for learning, facilitating and practising diving of small children in water-filled bath tubs
Appareil pour apprendre, faciliter et exercer la plongée de petits enfants dans des baignoires remplies d'eau

(30) Priorität: 28.09.1984 DE 3435760
(43) Veröffentlichungstag der Anmeldung: 09.04.1986
(73) Patentinhaber: Kierner, Josefine, D-8000 München 90 (DE)
(72) Erfinder: Kierner, Josefine, D-8000 München 19 (DE); Pförringer, Wolfgang, Prof. Dr., D-8000 München 40 (DE); Bauermeister, Heinz, D-8000 München 40 (DE)
(74) Vertreter: Wey, Hans-Heinrich, Dipl.-Ing.

(56) Entgegenhaltungen:
- FR-A- 1 370 361

## Beschreibung

Die Erfindung betrifft ein Gerät zum Erlernen, Erleichtern und Üben des Tauchens von Klein-und Vorschulkindern in wassergefüllten Badewannen, welches einen von Kinderhänden umgreifbaren Stab aufweist.

Aufgrund neuer wissenschaftlicher Erkenntnisse kommt einem frühzeitigen Schwimmenlernen im Kleinkind- und Vorschulalter aus medizinischen Gründen (aber auch aus Sicherheitsgründen) eine erhebliche Bedeutung zu. Wissenschaftliche Untersuchungen haben erwiesen, daß ein Kind eine wesentlich bessere Motorik erhält, d. h. bewegungsfähiger wird, und sich anatomisch und organisch besser entwickelt, wenn im frühen Kindesalter die angeborenen instinktiven Reflexschwimmbewegungen (IRS) gefördert werden und schließlich im Kleinkindalter das Schwimmen und Tauchen erlernt wird. Insbesondere haben sich hierbei gezielte Atem- und Tauchübungen als entscheidend und wichtig erwiesen. So wurde festgestellt, daß gezielte Atem- und Tauchübungen zu einem im Durchschnitt etwa 21 % größeren Lungenvolumen führen. Dieses vergrößerte Lungenvolumen hat eine vermehrte Luftaufnahme beim Atmen zur Folge, so daß dem Blut mehr Sauerstoff zugeführt wird. Das Gehirn wird besser versorgt, der Schlaf ist tiefer, das Kind ist konzentrierter und aufnahmefähiger, die Lemfähigkeit besser. Auch die angeborenen IRS tragen zu einem besseren Entwicklungsprozeß des Kindes entscheidend bei. Aber die IRS führen erst zum sicheren Schwimmen, wenn Tauch- und Auftriebsübungen erlernt wurden.

Durch die Erkenntnis, daß kleine Kinder, die zwölf Sekunden die Luft unter Wasser anhalten können, in fünf bis acht Stunden spielend schwimmen lernen, gewinnen Tauch- und Auftriebsübungen in der Badewanne zunehmend an Bedeutung, weil diese das Erlernen des Schwimmens entscheidend begünstigen, was der Forderung besonders von Orthopäden, Kinderärzten (aber auch Pädagogen und Unfall-Sachverständigen) nach einem frühzeitigen Schwimmenlernen der Kinder entgegenkommt.

Besonders hat sich der Physiotherapeut und Schwimmpädagoge Bauermeister intensiv für das frühzeitige und spielende Erlemen des Schwimmens von Kleinkindern eingesetzt und erkannt, daß über 60 % einer Schwimmausbildung in der Badewanne spielend durchführbar ist. Es ist in diesem Zusammenhang auch bereits vorgeschlagen worden, Tauchübungen vorzunehmen, d. h. daß die Kinder für möglichst lange Zeit unter die Wasseroberfläche untertauchen sollen. Um den Kindern dabei eine gewisse Hilfe zu leisten, ist bereits vorgeschlagen worden, in die Badewanne einen Besenstiel in vertikaler Lage hineinzustellen und ihn in dieser Lage festzuhalteo. An ihm soll sich das Kind mit seinen Händen festhaltend schrittweise bzw. handgriffweise nach unten bzw. wieder,nach oben hangeln, so daß es das Gefühl hat, stets an einem festen Gegenstand Halt zu finden und sich nicht verloren fühlt.

Derartige Hilfsmittel sind jedoch ungeeignet, wenn nicht gar als gefährlich zu betrachten, weil das auf den Wannenboden aufgesetzte Ende,des Besenstiels leicht auf dessen glatter Oberfläche abrutscht und somit das Kind unter Umständen Verletzungen erfahren kann. Noch schwerwiegender sind jedoch die psychischen Schäden zu beurteilen, weil das sich an dem Besenstiel festhaltende Kind plötzlich den Halt verliert und möglicherweise in eine Panikstimmung gerät, die gegebenenfalls für die weiteren Bemühungen schwerwiegende Folgen hat bzw. Rückschritte verursacht.

Derartige Hilfsmittel sind aber auch aus dem Grunde unvorteilhaft, weil die den Besenstiel haltende Person zumindest mit einer Hand den Stiel halten muß und damit nur eine Hand frei hat für den- Fall, daß Hilfeleistungen erforderlich werden. Unvorteilhaft ist es jedenfalls, den Stiel nur mit einer Hand zu halten, da diese nicht in der Lage ist, ihn ständig fest gegen den Wannenboden anzudrücken und ihn aufrecht zu halten. Das ständige kraftraubende Festhalten ist zudem sehr ermüdend.

Der Erfindung liegt die Aufgabe zugrunde, ein Tauchübungsgerät für Kleinkinder zu schaffen, welches leicht und einfach im Innenraum einer wassergefüllten Badewanne anbringbar ist, und zwar fest und unverrückbar, um Kleinkinder in besserer, gefahrloserer und sicherer Weise das Tauchen erlernen zu lassen und diese Übung zu erleichtern.

Zur Lösung dieser Aufgabe wird gemäß der Erfindung vorgeschlagen, daß in Betracht kommende Gerät in Form eines in den Innenraum einer Badewanne quer zu ihrer Längsachse einsetzbaren und wieder entfernbaren Tauchübungsgestells auszubilden, welches an zwei einander gegenüberliegenden Seitenwänden der Badewanne oder an diesen und an deren Boden befestigbar, insbesondere festklemmbar ist, und welches aus mehreren Stäben oder dgl. besteht, von welchen wenigstens zwei, vorzugsweise jedoch drei, als horizontale, einander parallele Greifstäbe und bzw. oder Greifsprossen ausgebildet sind, welche sich unter der Wasseroberfläche befinden.

Aus der FR-A-1 370 361 ist zwar bereits ein in einer Badewanne an deren Seitenwänden anbringbarer horizontaler Haltestab bekanntgeworden, jedoch kommt diesem eine ganz andere Funktion als dem Gegenstand der Erfindung zu. Der vorbekannte Haltestab dient ausschließlich als Haltegriff, um insbesondere schwerfälligen und zumeist älteren, ein Bad nehmenden Personen das Aufstehen in der Badewanne und das Aussteigen aus dieser zu erleichtern. Aus diesem Grund ist dieser Haltestab regelmäßig so hoch als möglich in der Wanne angebracht, damit sich der Badende mit Hilfe dieses Griffes hochziehen und sich aufrichten kann. Dieser Druckschrift sind jedoch keinerlei Hinweise auf eine Anwendung zum Üben des Taachens entnehmbar.

Das erfindungsgemäße Tauchübungsgestell kann in unterschiedlichster Form ausgebildet sein, wie dies nachstehend dargelegt ist.

Einzelheiten und wesentliche Merkmale des erfindungsgemäß ausgebildeten Tauchübungsgestells gehen aus den Unteransprüchen sowie der nachfolgenden Beschreibung mehrerer, in den Figuren 1 bis 6 der Zeichnungen dargestellter Ausführungsbeispiele hervor. Es zeigen :
Fig. 1 einen Schnitt durch eine Badewanne mit einem in diese eingesetzten und an den Innenwänden und am Boden befestigten Tauchübungsgestell,
Fig. 2 fünf verschiedene, jedoch im grundsätzlichen Aufbau übereinstimmende Ausführungsbeispiele 2A bis 2E für das in der Badewanne anzubringende und lösbar zu befestigende Tauchübungsgestell,
Fig. 3 einen am Tauchübungsgestell angeordneten Halter mit dem an seinem Ende angebrachten Saugkopf,
Fig. 4 einen am Tauchübungsgestell angeordneten, aus zwei Teilen bestehenden, in axialer Richtung längenveränderbaren Halter mit Saugkopf,
Fig. 5 eine Ausführungsform des oberen horizontalen, zwischen den Wannenseitenwänden festzuspannenden, längenveränderbaren Stabes des Gestells,
Fig. 6 eine Ansicht eines aus Einzelteilen zusammensteckbaren Tauchübungsgestells.

Wie aus Fig. 1 erkennbar, ist das erfindungsgemäß ausgebildete Tauchübungsgestell 11 in den Innenraum der Badewanne 12 eingesetzt und an deren Seitenwänden 13 sowie am Boden 14 sicher und unbeweglich, jedoch lösbar befestigt, so daß ein Kleinkind, wie dargestellt, in der Badewanne Tauchübungen ausführen kann, indem es sich selbst an dem Gestell 11, d. h. insbesondere an den Stäben 15, aus welchen das Gestell 11 besteht bzw. zusammengesetzt ist, mehr oder weniger tief unter die Wasseroberfläche hangeln und an diesem sich festhaltend nach oben bewegen kann, wobei es die Stäbe 15 des Gestells 11 mit seinen Händen ergreift und umschließt. Hierbei findet es den erforderlichen Halt, was ihm auch psychisch beim Erlernen des Untertauchens zugute kommt.

Wie aus Fig. 2 hervorgeht, kann das erfindungsgemäß ausgebildete Tauchübungsgestell 11 eine sehr unterschiedliche Form aufweisen, ohne daß dadurch das angestrebte Ziel beeinträchtigt wird. Allen Ausführungsformen gemeinsam ist das Vorhandensein eines oberen, im wesentlichen horizontalen Stabes 16, welcher zwischen den Seitenwänden 13 der Badewanne 12 sich an diesem abstützend fest einspannbar ist, und zwar derart, daß ein fester Sitz gewährleistet ist. Weiterhin ist allen Ausführungsformen gemeinsam, daß das Gestell wenigstens einen weiteren Stab 18 oder Sprossen 19, welche parallel zu dem oberen, horizontalen Stab 16 und unterhalb desselben angeordnet sind, sowie wenigstens einen weiteren, im wesentlichen vertikalen Stab 17, der die Stäbe bzw. Sprossen miteinander verbindet, aufweist.

Alle das Gestell 11 bildenden Stäbe 15 bzw. 16, 17, 18 usw. haben eine solche Stärke, daß sie von der Hand eines Kleinkindes leicht erfaßt und umfaßt werden können, um sich an ihnen sicher und ohne Schwierigkeiten festzuhalten. Vorteilhafterweise ist die Oberfläche der Stäbe nicht völlig glatt ausgeführt, sondern mit feinen Rippen oder Noppen oder dgl. besetzt, damit die den Stab ergreifenden Hände von diesem nicht ungewollt abgleiten können. Diese Ausbildung sollte vorteilhafterweise für die vertikalen Stäbe vorgesehen werden, um den an ihnen auf- und abwärts bewegten Händen einen guten Halt zu bieten.

Wie insbesondere Fig. 2A und 2B erkennen lassen, können an den vertikalen Stäben 17 von diesen abstehende Sprossen 19 bzw. zwischen zwei benachbarten vertikalen Stäben 17 Verbindungsstäbe 20 angebracht sein, an welchen die Hände des Tauchübungen unternehmenden Kindes angreifen können, um Halt zu finden. Bei den Ausführungsformen 2C, 2D und 2E hat das Gestell 11 die Form eines aus den Stäben 16, 17, 18, 20 gebildeten Rahmens 21. Der kraftschlüssigen Befestigung des Gestells 11 an den Innenseiten der Seitenwände 13 bzw. des Bodens 14 der Wanne 12 dienen an diesem angeordnete Stützscheiben 22 vorzugsweise in Form von Saugköpfen, die sich besonders fest an der Wannenwand anbringen lassen, um eine sichere, unverrückbare Lage des Gestells 11 zu gewährleisten.

Diese Stützscheiben bzw. Saugköpfe sind an den mit dem Gestell 11 verbundenen Haltern 23 angeordnet. Die Halter 23 gibt es vorzugsweise in zwei verschiedenen Ausführungsformen. Bei der einen Ausführungsform 23a sind die Halter, wie Fig. 3 erkennen läßt, nicht verstellbar. Sie bestehen aus einem mit dem in Betracht kommenden Stab 18 des Gestells 11 verbundenen Zapfen oder Rohrstück 24, welcher bzw. welches an seinem äußeren Ende den Saugkopf 25 trägt. Hierzu ist der an dem Saugkopf 25 angeordnete Befestigungszapfen 26 in den Zapfen 24 bzw. rohrförmigen Halter 24 eingesetzt. Vorteilhafterweise hat der Befestigungszapfen 26 eine Einschnürung 27, um der Saugscheibe 28 des Saugkopfes 25 eine bessere Beweglichkeit zu geben, um auch an etwas geneigten Flächen der Wannenwand satt und problemlos anliegen zu können.

Bei dem zweiten, verstellbaren Haltertyp 23b, von welchem ein Ausführungsbeispiel in Fig. 4 dargestellt ist, befindet sich am Ende des horizontalen Stabes 16 bzw. 18 ein Gewindebolzen 29, auf welchen eine Gewindehülse 30 aufgeschraubt ist, die an ihrem äußeren Ende das an diesem drehbar gelagerte Zwischenstück 31 trägt, an welchem der Saugkopf 25 befestigt ist. Durch Drehung der an seiner Außenseite wegen besserer Griffigkeit mit Rippen oder dgl. besetzten Gewindehülse 30 wird diese in axialer Richtung gegenüber dem Stab 16 bzw. 18 und damit gegenüber dem Gestell 11 vor- und zurückbewegt, so daß es dadurch möglich ist, den Saugkopf an die Wände 13 der Wanne 12 fest anzudrücken. Zum Zwecke der Entfernung des Gestells 11 aus der Wanne 12 wird die Gewindehülse 30 zurückgedreht. Da die Saugscheibe 28 durch Zurückbewegen der Gewindehülse 30 nicht ohne weiteres von der Wannenwand 13 abziehbar ist, ist am Außenumfang der Saugscheibe 28 ein kurzer Lappen 32 mit einem Knebel 33 angeordnet, der von zwei Fingem erfaßbar ist, um den Rand 34 der Saugscheibe 28 von der glatten Wannenwand 13 abzuheben, so daß Luft zwischen die Saugscheibe 28 und die Wannenwand 13 eindringen kann, wodurch sich der Saugkopf 25 unverzüglich von seiner Stützfläche löst. Um die Einstellbarkeit in bezug auf die Wannenbreite zu ermöglichen, ist der Gewindezapfen 29 in den horizontalen Stab 16 bzw. 18 hinein- oder aus ihm herausschraubbar ; vorteilhafterweise ist er in bekannter Weise gegen Verdrehung gesichert.

Selbstverständlich ist es auch möglich, andere Spannmechanismen für die axiale Bewegung der Halter vorzusehen, beispielsweise Kniehebelspanner, mittels welcher der Halter gegenüber dem Gestell vor- und zurückbewegbar ist, um ein rasches und einfaches Festspannen des Gestells 11 in der Wanne 12 zu ermöglichen. Bei Verwendung solcher Spannmechanismen genügt es, diese nur einseitig am Gestell 11 vorzusehen, während auf der gegenüberliegenden Seite des Gestells ein unveränderbarer oder ein fester, jedoch zwecks Anpassung an die Wannenbreite verstellbarer Halter vorgesehen ist.

Eine weitere Ausführungsmöglichkeit insbesondere für den oberen horizontalen Stab 16 des Tauchübungsgestells 11 geht aus Fig. 5 hervor. Bei dieser ist in dem den oberen Stab 16 bildenden Rohrstück 35 ein axial verschiebbares Teleskoprohr 36 gelagert, das an seinem äußeren Ende einen Saugkopf 25 trägt. Am gegenüberliegenden Ende ist das Rohrstück 35 gleichfalls mit einem Saugkopf 25 versehen. Vorteilhafterweise befindet sich im Inneren des Rohres 35 zwischen der Stirnfläche des Teleskoprohres 36 und dem Befestigungszapfen 26 der Saugscheibe 28 des Saugkopfes 25 eine Feder 37, die die beiden Rohre 35, 36 auseinanderdrückt.

Um das Teleskoprohr 36 im Rohrstück 35 einfacher verschieben zu können, befinden sich in letzterem auf einander gegenüberliegenden Seiten Schlitze 38, durch die ein Bolzen 39 hindurchragt, der auf den Handgriff 40 aufgesetzt ist. Durch axiales Vor- und Zurückbewegen der beiderseits des Rohrstücks 35 befindlichen Handgriffe 40 läßt sich das Teleskoprohr 36 gegenüber dem Rohrstück 35 in einfacher Weise verschieben sowie der notwendige Druck ausüben, um die Saugscheibe 28 des Saugkopfes 25 fest an die Wannenwand 13 andrücken zu können, nachdem das Gestell 11 in die Wanne 12 eingesetzt worden ist.

Wie aus Fig..6 hervorgeht, kann das Gestell 11 aus einzelnen, dessen Stäbe 15 bildenden Rohr-und Verbindungselementen 41a, 41b, 41c bestehen, die zusammensteckbar sind.

## Patentansprüche

1. Gerät zum Erlernen, Erleichtern und Üben des Tauchens von Kleinkindern in wassergefüllten Badewannen, welches einen von Kinderhänden umgreifbaren Stab aufweist, gekennzeichnet durch ein in den Innenraum einer Badewanne (12) einsetzbares und wieder entfernbares, an zwei einander gegenüberliegenden Seitenwänden (13) der Wanne (12) und gegebenenfalls an deren Boden (14) befestigbares, aus mehreren Stäben (15) od. dgl. bestehendes Tauchübungsgestell (11), welches wenigstens zwei, vorzugsweise jedoch drei horizontale, einander parallele Greifstäbe (16, 18, 20) und bzw. oder Greifsprossen (19) aufweist, welche sich unterhalb der Wasseroberfläche befinden.

2. Gerät nach Anspruch 1, dadurch gekennzeichnet, daß das Gestell (11) an seinem oberen Ende mit seinem oberen horizontalen, sich in an sich bekannter Weise mit seinen Enden an den Seitenwänden (13) der Wanne (12) abstützenden Stab (16) in der Wanne (12) kraftschlüssig befestigt ist.

3. Gerät nach Anspruch 2, dadurch gekennzeichnet, daß das Gestell (11) zusätzlich mit seinem unteren horizontalen Stab (18) an den Seitenwänden der Wanne (12) kraftschlüssig befestigt ist.

4. Gerät nach Anspruch 2 oder 3, dadurch gekennzeichnet, daß das Gestell (11) mit seinem unteren Ende kraftschlüssig an dem Boden (14) der Wanne (12) befestigt ist.

5. Gerät nach einem der Ansprüche 1 bis 4, dadurch gekennzeichnet, daß die beiden horizontalen Stäbe (16 und 18) an ihren Enden mit im wesentlichen vertikalen Stäben (17) verbunden sind und ein rahmenartiges Gestell (11) bilden.

6. Gerät nach einem oder mehreren der Ansprüche 1 bis 5, dadurch gekennzeichnet, daß an den den Seitenwänden (13) und dem Boden (14) der Wanne (12) benachbarten Stäben (16, 17, 18) des Gestells Stützscheiben, vorzugsweise in Form von aus elastischem Werkstoff bestehenden Saugköpfen (25) angeordnet sind, welche an die Seitenwände (13) und an den Boden (14) der Wanne andrückbar sind.

7. Gerät nach Anspruch 6, dadurch gekennzeichnet, daß die Saugköpfe (25) an ihrem Rand einen mit einem Knebel (33) versehenen Grifflappen (32) aufweisen.

8. Gerät nach einem oder mehreren der Ansprüche 6 oder 7, dadurch gekennzeichnet, daß der Befestigungszapfen (26) des Saugkopfes mit einer Einschnürung (27) versehen ist.

9. Gerät nach einem der Ansprüche 1 bis 8, dadurch gekennzeichnet, daß der obere horizontale Stab (16) des Gestells (11) aus zwei gegeneinander bewegbaren und vorzugsweise durch eine Feder (37) gegeneinander abgestützten Teleskoprohren (35, 36) besteht.

## Claims

1. Apparatus for the learning and practising of submersion by small children and for facilitating submersion by small children in water-filled bath tubs, having a bar which can be embraced by a child's hands, characterised by a submersion practice support (11), which can be inserted into the interior space of a bath tub (12) and can be removed again, can be secured at two opposing side walls (13) of the tub (12) and, if applicable, at the base (14) of the latter, consists of several bars (15) or the like and has at least two, preferably, however, three, horizontal parallel grip bars (16, 18, 20) and, or rather or, grip rungs (19) which are located below the water surface.

2. Apparatus according to claim 1, characterised in that the support (11) is secured in a force- fitting manner at its upper end with its upper horizontal bar (16), which is supported in a manner known per se with its ends at the side walls (13) of the tub (12), in the tub (12).

3. Apparatus according to claim 2, characterised in that the support (11) is also secured in a forcefitting manner with its lower horizontal bar (18) at the side walls of the tub (12).

4. Apparatus according to claim 2 or 3, characterised in that the support (11) is secured with its lower end in a force-fitting manner at the base (14) of the tub (12).

5. Apparatus according to one of the claims 1 to 4, characterised in that the two horizontal bars (16 and 18) are connected at their ends by substantially vertical bars (17) and form a frame- like support (11).

6. Apparatus according to one or more of the claims 1 to 5, characterised in that arranged on the bars (16, 17, 18) of the support adjacent to the side walls (13) and the base (14) of the tub (12) are support discs, preferably in the form of suction heads (25) which are made of elastic material and can be pressed onto the side walls (13) and the base (14) of the tub.

7. Apparatus' according to claim 6, characterised in that the suction heads (25) have, at their edge, a grip tab (32) which is provided with a toggle (33)..

8. Apparatus according to one or more of the claims 6 or 7, characterised in that the securing peg (26) of the suction head is provided with a constriction (27).

9. Apparatus according to one of the claims 1 to 8, characterised in that the upper horizontal bar (16) of the support (11) consists of two telescopic tubes (35, 36) which are moveable relative to each other and are supported relative to each other preferably by means of a spring (37).

## Revendications

1. Appareil pour apprendre et faciliter la plongée aux petits enfants et les y exercer, dans des baignoires remplies d'eau, cet appareil, qui est du type comprenant une barre que l'enfant peut saisir avec les mains, étant caractérisé en ce qu'il est constitué d'un châssis d'exercice de plongée (11), formé de plusieurs barres (15) ou éléments analogues, qui peut se monter dans l'espace intérieur d'une baignoire (12) et en être à nouveau séparé et peut se fixer sur deux parois latérales se faisant face (13) de la baignoire (12) et éventuelle- . ment sur son fond (14), ce châssis (11) comprenant, se trouvant au-dessous de la surface de l'eau et horizontaux et parallèles entre eux, au moins deux, mais de préférence trois barres à saisir (16, 18, 20) et/ou barreaux en porte-à-faux à saisir (19).

2. Appareil suivant la revendication 1, caractérisé en ce qu'à son extrémité supérieure et moyennant l'application d'un effort, le châssis (11) est fixé dans la baignoire (12) par sa barre horizontale supérieure (16) qui, à la façon connue, prend appui par ses extrémités sur les parois latérales (13) de la baignoire (12).

3. Appareil suivant la revendication 2, caractérisé en ce que le châssis (11) est fixé en outre par sa barre horizontale inférieure (18), moyennant l'application d'un effort, sur les parois latérales de la baignoire (12).

4. Appareil suivant l'une quelconque des revend dications 2 et 3, caractérisé en ce que le châssis (11) est fixé par son extrémité inférieure, moyennant l'application d'un effort, sur le fond (14) de la baignoire (12).

5. Appareil suivant l'une quelconque des revendications 1 à 4, caractérisé en ce que les deux barres horizontales (16 et 18) sont réunies à leurs extrémités par des barres essentiellement verticales (17) et constituent un châssis (11) en forme de cadre.

6. Appareil suivant l'une quelconque des revendications 1 à 5, caractérisé en ce qu'il est prévu, sur les barres (16, 17, 18) du châssis qui sont voisines des parois latérales (13) et du fond (14) de la baignoire (12), des disques d'appui, se présentant de préférence sous la forme de ventouses (25) en matière élastique, qui peuvent s'appliquer sur les parois latérales (13) et sur le fond (14) de la baignoire.

7. Appareil suivant la revendication 6, caractérisé en ce que les ventouses (25) comportent sur leur bord une lèvre d'accrochage (32) qui est pourvue d'une manette (33).

8. Appareil suivant l'une quelconque des revendications 6 et 7, caractérisé en ce que le doigt de fixation (26) de la ventouse possède un rétrécissement (27).

9. Appareil suivant l'une quelconque des revendications 1 à 8, caractérisé en ce que la barre horizontale supérieure (16) du châssis (11) est constituée de deux tubes télescopiques (35, 36) mobiles l'un par rapport à l'autre, qui prennent de préférence appui l'un sur l'autre sous l'action d'un ressort (37).
